# FASCICULE DE BREVET EUROPEEN

(11) **EP 2 057 914 B1**
(45) Date de publication et mention de la délivrance du brevet: **06.07.2016**
(21) Numéro de dépôt: 07405321.6
(22) Date de dépôt: 06.11.2007
(51) Int. Cl.: A44C 5/10

(54) **Bracelet à maillons articulés**
Armband mit Gelenkgliedern
Bracelet with articulated links

(43) Date de publication de la demande: 13.05.2009
(73) Titulaire: ROLEX SA, 1211 Genève 26 (CH)
(72) Inventeur: REJZNER, James, F-74160 Collonges sous- Saleve (FR)
(74) Mandataire: Moinas & Savoye SARL

(56) Documents cités:
- EP-A- 0 243 315
- CH-A5- 659 571
- CH-A5- 695 037
- CN-A- 1 948 774
- FR-A- 2 565 470
- FR-A- 2 723 823
- JP-A- 2003 038 218

## Description

La présente invention se rapporte à un bracelet à maillons articulés, notamment pour montre, comportant au moins trois rangées longitudinales côte à côte de maillons (MB, MC) décalés longitudinalement d'une rangée adjacente à l'autre et reliés et positionnés par des passages transversaux qui reçoivent des tiges de liaison, bracelet dans lequel chaque articulation comporte d'une part des surfaces de frottement à guidage axial, d'autre part des surfaces de frottement à guidage latéral, dont certaines sont en un premier matériau dont la dureté est > 800HV.

Le problème de l'usure des articulations de bracelets à maillons, en particulier des bracelets de montre est un problème récurrent depuis l'apparition de ce type de bracelets. L'usure augmente le jeu au niveau des articulations, donnant une impression dépréciative au bracelet. Cette usure ne s'attaque pas qu'aux axes d'articulations, mais aussi aux maillons du bracelet lorsqu'il s'agit de maillons métalliques, notamment, dans le cas de bracelets comportant plusieurs rangées de maillons côte à côte, le jeu des articulations peut finalement permettre de former des entailles dans leurs faces latérales adjacentes, nuisant ainsi à l'esthétique du bracelet.

On a déjà proposé de remédier à ce défaut dans le EP 0 243 315 en interposant des paliers en rubis entre les maillons et les axes d'articulation.

Contrairement à ce qu'affirme ce document, le fait de réaliser des éléments d'articulation de grande dureté, dans ce cas, des paliers en rubis, ne permet pas à lui seul de résoudre le problème de l'usure des articulations. Cette usure peut être aussi importante, voire plus, suivant les cas. En outre, le choix du rubis sous forme de cristal pose des problèmes de fiabilité, compte tenu de sa relative fragilité. Or, les éléments d'articulation d'un bracelet sont susceptibles d'être soumis à des contraintes sévères pouvant aller jusqu'à la rupture des éléments d'articulation en rubis, pouvant alors causer des dégâts difficiles à réparer.

Indépendamment de ce risque, il faut savoir qu'un bracelet est exposé à des poussières abrasives, ainsi qu'à des substances corrosives (eau de mer, transpiration, en particulier). Suivant le matériau de la contre-surface de palier qui frotte contre l'élément de palier en rubis, ces poussières et substances corrosives peuvent engendrer une usure de cette contre-surface au moins aussi importante qu'en l'absence de l'élément de palier en rubis, comme l'ont montré des tests d'usure de longue durée effectués sur des appareils de simulation dans différentes atmosphères.

On a aussi proposé dans le CH 695 037 A5 un bracelet à maillons articulés dans lequel au moins une surface de frottement est en un matériau dont la dureté est >800HV, au moins une autre surface de frottement est en un second matériau tel que alliage de titane, céramique.

Ce document ne permet pas de résoudre le problème d'usure des articulations. Il ne cherche d'ailleurs pas à résoudre ce problème. Il se trouve que dans l'exemple donné, si deux maillons sont en céramique, le frottement latéral entre les maillons réduira l'usure entre ces maillons. Par contre, l'usure entre ces maillons en céramique et les chevilles d'articulation ne sera pas réduite, au contraire. Par conséquent, l'usure de l'articulation n'est pas améliorée si seules certaines surfaces de frottement résistent mieux et d'autre pas, voire moins bien, comme on l'a vu précédemment.

Le but de la présente invention est de réduire l'usure des surfaces de frottement des articulations des bracelets à maillons métalliques.

A cet effet, l'invention a pour objet un bracelet à maillons métalliques articulés selon la revendication 1.

Avantageusement la surface d'articulation est celle d'un élément en céramique frittée ou déposée sur un substrat, ou d'un mélange céramique-métal fritté ou déposé sur un substrat sous forme de couches métal céramique alternées.

Alternativement, une surface d'articulation est celle d'un substrat revêtu de carbone amorphe.

Les essais de simulation d'usure sur une longue durée dans des atmosphères corrosives et abrasives ont montré une nette diminution d'usure entre les surfaces d'articulation selon l'invention et l'état de la technique.

Les dessins annexés illustrent, schématiquement et à titre d'exemple, différentes formes d'exécution du bracelet à maillons métalliques articulés objet de la présente invention.
La figure 1 est une vue éclatée en perspective avec des parties en coupe d'une première forme d'exécution;
la figure 2 est une vue en perspective éclatée d'une deuxième forme d'exécution;
la figure 3 est une vue en perspective éclatée d'une troisième forme d'exécution;
la figure 4 est une vue en perspective éclatée d'une quatrième forme d'exécution;
les figures 5 et 6 sont des vues en perspective éclatée de deux variantes de la figure 4;
la figure 7 est une vue en coupe selon les axes d'articulation des maillons du bracelet;
la figure 8 est une vue en perspective éclatée d'une cinquième forme d'exécution;
la figure 9 est une vue en perspective éclatée d'une variante de la figure 8;
la figure 10 est une vue en perspective éclatée d'une sixième forme d'exécution;
la figure 11 est une vue en perspective éclatée d'une variante de la figure 10;
la figure 12 est une vue en perspective éclatée d'une septième forme d'exécution;
la figure 13 est une vue en perspective éclatée d'une variante de la figure 12;
la figure 14 est une vue en perspective éclatée d'une huitième forme d'exécution;
la figure 15 est une vue en coupe selon les axes d'articulation des maillons du bracelet, d'une neuvième forme d'exécution;
les figures 16A, 16B sont respectivement une vue en perspective éclatée et une vue en coupe selon les axes d'articulation des maillons du bracelet, d'une dixième forme d'exécution;
les figures 17A, 17B sont respectivement une vue en perspective éclatée et une vue en coupe selon les axes d'articulation des maillons du bracelet, d'une onzième forme d'exécution;
la figure 18 est un diagramme comparatif d'usure de différents couples de matériaux.

De nombreuses formes d'exécutions de la présente invention sont possibles. Toutes ces formes d'exécutions ont cependant un point commun, ne permettre le frottement qu'entre des matériaux identifiés pour leur compatibilité à frotter l'un contre l'autre avec un minimum d'usure, même en présence d'agents abrasifs et corrosifs, comme c'est le cas d'un bracelet de montre à maillons articulés, porté en toutes circonstances, sans que la moindre protection de ses éléments d'articulation ne soit possible. Toutes les formes d'exécutions illustrées ne représentent que des segments de bracelets à maillons, la formation de bracelets complets étant obtenue par l'addition de maillons ou d'ensembles de maillons solidaires, identiques à ceux illustrés, jusqu'à l'obtention d'une longueur de brin désirée. Les éléments de liaison des brins de bracelets à la boîte de montre, ainsi que le fermoir qui sert à relier les deux brins l'un à l'autre et qui, dans le cas de ce type de bracelet est généralement un fermoir dit « à boucle déployante », ne font pas partie de l'invention. Aussi, ils n'ont pas été représentés. Ceci n'empêche évidemment pas que les surfaces d'articulations entre les maillons du bracelet et les éléments adjacents du fermoir peuvent utiliser les couples de matériaux selon la présente invention, celle-ci se rapportant à toutes les articulations des différents éléments d'un bracelet à maillon, y compris donc à son articulation avec le fermoir et éventuellement la boîte de montre.

Dans la forme d'exécution illustrée par la figure 1, on a représenté deux maillons de centre MC et quatre maillons de bord MB, formant deux ensembles de maillons solidaires articulés l'un à l'autre. Dans cet exemple, ces maillons sont en un matériau qui n'est pas susceptible de réduire l'usure lorsqu'il frotte contre une surface dont la dureté est > 800HV, telle qu'une surface en céramique ou en un mélange céramique-métal.

Les maillons de centre MC sont décalés dans le sens longitudinal du bracelet par rapport aux deux rangées de maillons de bord MB, en sorte qu'un maillon de centre MC se situe à cheval vis-à-vis de deux maillons de bord MB de chaque rangée. Un maillon de centre MC comporte trois passages transversaux, dont deux reçoivent chacun un élément de liaison 1 constitué par une tige dont les deux parties d'extrémités de plus petits diamètres dépassent de chaque côté du maillon de centre MC. Les parties saillantes des éléments de liaison 1 sont destinées à être chassées dans des trous borgnes 2 de deux maillons de bords MB qui se font face. De ce fait, un maillon de centre MC forme un ensemble solidaire avec les deux maillons de bord MB dans lesquels les extrémités saillantes des éléments de liaison 1 sont chassées.

L'articulation est donc réalisée entre deux ensembles de maillons solidaires adjacents, comportant chacun un maillon de centre MC décalé longitudinalement par rapport à deux maillons de bords MB alignés transversalement au bracelet.

Le maillon de centre MC de cet ensemble de maillons solidaires comprenant un maillon de centre MC et deux maillons de bord MB est articulé à deux maillons de bord d'un même ensemble de maillons solidaires adjacents. A cet effet, un élément de palier rapporté, dans cet exemple, formé par un tube 3 en céramique frittée ou en un mélange céramique métal fritté est engagé à l'intérieur du troisième passage transversal 4 du maillon de centre MC. La céramique choisie sera avantageusement de la zircone. Un axe 5 est engagé librement dans ce tube 3 et ses extrémités sont chassées dans deux trous borgnes 6 des deux maillons de bord MB de l'ensemble de maillons solidaires adjacent.

Si le bracelet est en un acier standard pour bracelet, tel que l'acier 316L, il faut que le tube 3, en céramique frittée ou en un mélange céramique métal fritté, soit fixé au maillon de centre MC, par chassage ou par collage par exemple.

Un second axe d'articulation 5 ou 5a si, comme illustré sur la figure 1, l'axe d'articulation 5a est un axe dont une partie d'extrémité est une tête de vis et l'autre partie d'extrémité est filetée pour se visser dans une ouverture 6a du maillon de bord MB de réglage, alors que l'ouverture 6b pour la tête de vis traverse le maillon de bord MB de réglage. Ces axes 5a et les maillons de bord MB de réglage munis des ouvertures 6a, 6b sont destinés à permettre un réglage de la longueur du bracelet par enlèvement ou ajout de maillons de bords MB et d'axes 5a de réglage. Ceci est vrai pour toutes les formes d'exécutions, en sorte que ce système de réglage, par ailleurs classique dans ce type de bracelet, ne sera plus décrit. Lorsqu'il ne s'agit pas de permettre le réglage, l'axe d'articulation à vis 5a est remplacé par un axe d'articulation normal 5.

Si l'axe d'articulation est un axe 5, il est destiné à être fixé dans les ouvertures 6 des deux maillons de bords MB opposés pour l'articulation d'un ensemble de maillons solidaires MC, MB adjacent comme représenté.

Les axes d'articulations 5, 5a sont réalisés en un des matériaux qui permet de réduire l'usure par frottement avec les tubes de céramique ou d'un mélange céramique métal frittés 3. Un de ces matériaux est un alliage de cobalt. Parmi les autres matériaux aptes à réduire l'usure par frottement avec le tube 3, dans les conditions auxquelles sont susceptibles d'être soumis les bracelets de montres au cours de leur usage, on peut mentionner les aciers inox sans nickel, l'or et les alliages d'or, le platine et les alliages de platine, le titane et les alliages de titane, ainsi que tous les platinoïdes et leurs alliages. Le choix du matériau se fait essentiellement en fonction du ou des matériaux utilisés pour confectionner les maillons MB, MC.

Dans la forme d'exécution illustrée par la figure 2, le tube en céramique frittée 3 de la première forme d'exécution est remplacé ici par deux tubes paliers 13 plus courts disposés de part et d'autre de la partie centrale de plus grand diamètre de l'axe d'articulation 15. Les positions axiales respectives de ces tubes paliers 13 sont définies par les portées entre la partie centrale de l'axe d'articulation 15 et les parties adjacentes sur lesquelles les paliers 13 sont montés. Les tubes paliers 13 sont chassés ou collés dans l'ouverture 14 du maillon de centre MC en laissant un très faible jeu (quelques centièmes de mm) entre les tubes paliers 13 et les portées de la partie centrale de l'axe d'articulation 15.

De leur côté, les extrémités de l'axe d'articulation 15 sont chassées dans les ouvertures 16 des maillons de bord MB, en faisant en sorte de ménager un jeu entre les faces latérales des maillons de bord MB et les faces latérales du maillon de centre MC. Ce jeu est choisi très légèrement plus grand que le jeu entre les tubes paliers 13 et les portées de la partie centrale de l'axe d'articulation 15, en sorte que les faces latérales des maillons MB et MC ne peuvent pas se toucher et que le frottement latéral ne se produit qu'entre les tubes paliers en céramique 13 et les portées de la partie centrale de l'axe d'articulation qui est, suivant la nature du matériau dont sont formés les maillons MC, MB, en alliage de cobalt, en acier inox sans nickel, en alliage d'or, en alliage de platine ou encore en alliage de platinoïde ou en alliage de titane.

Le diamètre de la partie centrale de l'axe d'articulation 15 est évidemment plus petit que celui de l'ouverture 14 du maillon de centre MC, en sorte que les frottements entre les surfaces cylindriques ne se produisent qu'entre les faces internes des tubes paliers et les portions d'arbre de pivotement 15 qui traversent les tubes paliers respectifs 13.

La forme d'exécution illustrée par la figure 3 vise au même but que la précédente. Toutefois, dans ce cas, les tubes paliers 23 sont entièrement logés, fixés ou non suivant la nature du matériau dont sont faits les maillons, dans les maillons de bords MB. Contrairement à la forme d'exécution de la figure 2, les axes de pivotement 25 ne sont pas fixés dans les maillons de bords MB, mais dans le maillon de centre MC. Le frottement latéral se produit entre une extrémité du tube palier 23 et une portée de l'axe d'articulation 25 qui est dans un des matériaux apte à réduire l'usure avec le tube palier en céramique ou en un mélange céramique métal fritté. Selon une variante, le tube palier pourrait être en métal revêtu, de carbone amorphe, aussi appelé DLC (diamond like carbon), de céramique ou de couches alternées de céramique et de métal déposées par PVD (dépôt physique en phase vapeur).

La forme d'exécution de la figure 4 comporte un tube palier 33 fixé dans un maillon de centre MC. L'axe d'articulation 35 est ici divisé en deux parties. Chaque partie de cet axe d'articulation comporte un segment de plus grand diamètre, chassé dans un maillon de bord MB et une partie de plus petit diamètre, engagée librement dans le tube palier 33, de sorte qu'une fois assemblé la distance entre les segments de plus grand diamètre soit égale à la longueur du tube augmentée d'un jeu fonctionnel permettant le pivotement des maillons. Le tube palier 33 est en céramique frittée, ou en un mélange céramique métal, l'axe d'articulation est en un des matériaux susmentionnés pour réduire l'usure avec le tube en céramique. Comme dans les formes d'exécutions des figures 2 et 3, le frottement latéral se fait entre les extrémités du tube palier 33 et les portées entre les segments de diamètres différents de l'axe d'articulation 35 en deux parties.

En variante, comme illustré par la figure 5, on peut remplacer les deux demi-axes de pivotement par un axe d'articulation 45 comportant un segment de plus grand diamètre chassé dans un maillon de bord MB et un segment de plus petit diamètre engagé librement dans le tube palier 43 et une douille 45a chassée dans le maillon de bord MB situé en face du maillon de bord dans lequel le segment de plus grand diamètre de l'axe d'articulation 45 est chassé. En réglant la pénétration du chassage de l'axe d'articulation 45 et de la douille 45a, on peut faire en sorte que les frottements latéraux se produisent exclusivement entre les extrémités du tube palier 43 et la portée de l'axe d'articulation 45 d'une part et l'extrémité de la douille 45a d'autre part.

Dans la variante de la figure 6, le tube palier 53 est divisé en deux demi tubes plus courts pour éviter le chassage sur toute la largeur du maillon de centre MC.

La figure 7 illustre un dispositif de réglage de longueur du bracelet. A cet effet, l'axe d'articulation 66 présente un filetage 66a à une extrémité et une tête de vis 66b à l'extrémité opposée. Pour éviter le frottement latéral entre les maillons de bord MB et le maillon de centre MC, deux petits tubes paliers 65 sont chassés dans les maillons de bords MB. Le frottement latéral se produit entre ces tubes paliers 65 et les tubes paliers 63 chassés dans le maillon de centre MC.

Dans la forme d'exécution de la figure 8, le ou les tubes paliers sont remplacés par des billes 73 qui sont prises en sandwich entre deux douilles 75 chassées dans un maillon de centre MC et deux douilles 75a chassées respectivement dans les deux maillons de bords MB adjacents. Les maillons de bords MB sont assemblés par chassage des éléments de liaison 71 qui maintiennent les billes 73 en contact avec les bords annulaires des douilles 75, 75a qui forment avantageusement des surfaces tronconiques.

Dans la variante de la figure 9, on a deux organes de frottement en forme de lentilles. L'un 83 est en céramique et est placé dans un logement 84 ménagé dans chaque face latérale du maillon de centre MC de l'un des ensembles solidaires. Sa face de contact bombée fait saillie de la face latérale du maillon de centre (MC). L'autre organe en forme de lentille 85 est dans un des matériaux susmentionnés choisi pour sa faible usure par frottement avec la céramique et est logée dans un logement 84a ménagé dans la face latérale interne de chaque maillon de bord MB, sa face bombée faisant saillie de cette face latérale pour venir en contact avec la face bombée de l'organe en céramique 83. Le tout est maintenu par les éléments de liaison 81 chassés dans les deux maillons de bords. Suivant le matériau dont sont formés les maillons, les lentilles 83, 85 sont fixées dans leur logements 84, 84a, par exemple par collage.

En général, il est préférable que le tube palier soit solidaire du maillon et ne puisse pas tourner ni translater dans celui-ci. Dans les exemples précédents, on a parlé de chassage ou de collage. Le chassage d'un tube en céramique n'est pas facile à réaliser. Aussi les formes d'exécution des figures 10 à 14 sont des alternatives de moyens de fixation. La figure 10 se rapporte à un tube palier 93 muni de surfaces évidées 93a pour coopérer avec des clavettes de blocage 90, en plastique de préférence, engagées dans des ouvertures 94a adjacentes et communicantes avec un passage transversal 94 recevant le tube palier 93, ajustées serrées entre le tube et l'axe 91.

Une autre façon de solidariser le tube palier 103 dans le maillon de centre MC consiste à réaliser un tube sous la forme d'un profilé de céramique frittée dont la section non circulaire présente une excroissance comme illustré par la figure 11. La section de ce profilé 103 correspond à une portion de la section du passage 104 ménagé transversalement au maillon de centre MC. L'excroissance de la section doit être suffisante pour venir en contact avec les maillons MB et bloquer ainsi la translation du tube profilé. L'axe d'articulation 105 est semblable aux axes d'articulations des figures 5, 6 et 10, avec un segment d'extrémité de plus grand diamètre chassé dans un maillon de bord MB situé d'un côté du maillon de centre MC, une douille 105a étant chassée dans le maillon de bord MB situé de l'autre côté du maillon de centre MC. Cette douille 105a et la portée entre le segment de plus grand diamètre et le segment de plus petit diamètre de l'axe d'articulation 105 servent au frottement latéral avec les extrémités du tube palier profilé 103, dont la longueur est très légèrement supérieure à la largeur du maillon de centre MC.

Dans le cas de la figure 12, le maillon de centre MC est un profilé creux dans le sens transversal, dans l'ouverture 117 duquel est introduit un insert en céramique frittée ou en mélange céramique métal 113, dont la section est exactement complémentaire, au jeu près, de celle de l'ouverture 117 du profilé creux formant le maillon de centre MC. L'insert 113 comporte trois passages 114, deux pour les éléments de liaison 111 dont les extrémités sont chassées dans les maillons de bords MB des deux rangées externes du bracelet et un passage 114 pour l'axe d'articulation 115, identique à l'axe d'articulation des figures 5, 6, 10, 11. Comme dans toutes les formes d'exécutions précédentes, le matériau de l'axe d'articulation 115 et de la douille 115a est en un des matériaux mentionnés précédemment pour frotter avec l'insert en céramique fritté ou en céramique métal fritté. Avantageusement, cet axe d'articulation 115 et la douille 115a seront du même métal ou alliage que les maillons du bracelet lorsque celui-ci est en alliage d'or, de platine ou de platinoïde. Il sera de préférence en acier inox sans nickel si les maillons sont en acier, voire si certains maillons sont en acier et d'autres sont en alliage d'or. Il pourra aussi être en un métal revêtu de carbone amorphe.

Dans la variante de la figure 13, les inserts 123 sont en deux parties chassées aux deux extrémités de l'ouverture du profilé creux formant le maillon de centre MC, de manière à privilégier le contact avec les portées des axes d'articulation 125 et 125a et les inserts. Le reste de cette variante est identique à la forme d'exécution de la figure 12.

La variante de la figure 14 diffère de la précédente essentiellement par le fait qu'un ressort 138 travaillant en compression est interposé entre les deux inserts 133 en céramique frittée ou en mélange céramique métal fritté, exerçant ainsi un contact privilégié entre un insert 133 et la douille 135a chassée dans un maillon de bord MB et qui est coaxiale à l'axe d'articulation 135, ainsi qu'entre l'autre insert 133 et la portée entre le segment de plus grand diamètre de l'axe d'articulation 135 et son segment de plus petit diamètre.

La forme d'exécution illustrée par la figure 15 se rapporte plus spécialement à un bracelet dont les maillons sont réalisés en métal ou alliage de métal précieux. Dans ce cas, les axes d'articulations 145 sont avantageusement dans le même métal ou alliage que celui des maillons et sont de préférence brasés dans les maillons de bord MB. Les paliers 143 sont des petits tubes de céramique frittée, montés libres dans les passages transversaux 144 des maillons de centre MC, étant donné que le frottement entre la céramique et un alliage d'or ou de platinoïde est favorable du point de vue de la réduction de l'usure.

On a représenté sur la figure 15 le cas où un axe de pivotement est constitué par une vis 145a permettant alors d'ajouter ou d'enlever des maillons pour un réglage de la longueur du bracelet.

Les figures 16A, 16B illustrent une variante d'un bracelet dont les maillons et les axes d'articulations sont en alliage d'or ou de platinoïde. Ce bracelet présente cinq rangées avec des maillons décalés alternativement d'une rangée à l'autre. Ce bracelet comporte donc deux rangées de maillons de bords MB et trois rangées de maillons de centre MC, MC₁, MC₂. Deux inserts en céramique ou en mélange céramique métal 153 sont logés dans les maillons de centre MC₁, MC₂ et présentent des passages transversaux 154 pour les axes d'articulation 155.

Pour un même type de bracelet à cinq rangées de maillons alternés, mais en acier, il y a autant de tubes 163 que le produit du nombre de maillons par le nombre d'axes d'articulations 165, soit dans la portion de bracelet illustrée par les figures 17A, 17B, dix tubes. Les extrémités des axes d'articulations 165 sont fixées dans les maillons de bords MB. Ici, on a représenté l'un des axes 165a sous la forme d'une vis pour permettre le réglage de longueur par enlèvement ou adjonction de maillons.

Les dimensions des paliers 163, transversalement au bracelet sont choisies pour que les frottement latéraux entre les maillons se produisent exclusivement entre les faces d'extrémités des paliers 163, qui sont fixés dans les maillons MB, MC, MC₁, MC₂. Ainsi tous les frottements se produisent entre ces paliers 163 ou entre les paliers et les axes d'articulations 165 qui sont de préférence en un alliage de cobalt. Ces axes pourraient aussi être en acier inox sans nickel ou encore en un autre métal revêtu de carbone amorphe ou de céramique.

Les matériaux susceptibles de réduire l'usure par frottement avec une surface de frottement dont la dureté est >800HV ont été étudiés à l'aide d'un tribomètre comportant un disque réalisé en l'un des matériaux à tester contre lequel un bras applique une bille dans l'autre des matériaux à tester, avec une force déterminée. On mesure la différence de diamètre de l'empreinte sur la bille et la profondeur de la rainure sur le disque et on calcule le volume usé total des deux matériaux.

Une série de tests comparatifs a été réalisée. Les résultats de ces tests sont représentés sur le diagramme de la figure 18. En abscisse on a représenté quatre tests comparatifs A, B, C, D et en ordonnée on a représenté le volume usé en µm³. Les tests sont réalisés en tentant de reproduire les conditions réelle dans lesquelles un bracelet de montre est utilisé. A cet effet, les tests sont réalisés avec un additif particulier et sous atmosphère contrôlée. L'additif est constitué par un abrasif (poudre de silice) dans une matrice d'huile organique.

A₁ correspond à l'usure par frottement entre un disque en acier inox austénitique avec nickel, standard dans le domaine des bracelets de montres, tel que le 316L et une bille en alliage cobalt

A₂ correspond à l'usure par frottement entre une même bille en alliage cobalt frottant contre un disque de zircone frittée.

A₃ correspond à l'usure par frottement entre un disque en or 18k et une bille en alliage cobalt.

B₁ correspond à l'usure par frottement d'une bille en or jaune 18k contre un disque en acier inox austénitique avec nickel.

B₂ correspond à l'usure par frottement d'une bille en or jaune 18k contre un disque en zircone frittée.

B₃ correspond à l'usure par frottement d'une bille en or jaune 18k contre un disque en or jaune 18k.

C₁ correspond à l'usure par frottement d'une bille en titane contre un disque en acier inox austénitique avec nickel.

C₂ correspond à l'usure par frottement d'une bille en titane contre un disque en zircone frittée.

D₂ correspond à l'usure par frottement d'une bille en platine contre un disque en zircone frittée.

D₄ correspond à l'usure par frottement d'une bille en platine contre un disque en platine.

## Revendications

1. Bracelet à maillons articulés, notamment pour montre, comportant au moins trois rangées longitudinales côte à côte de maillons (MB, MC) décalés longitudinalement d'une rangée adjacente à l'autre et reliés et positionnés par des passages transversaux qui reçoivent des tiges de liaison, bracelet dans lequel chaque articulation comporte d'une part des surfaces de frottement à guidage axial, d'autre part des surfaces de frottement à guidage latéral, dont certaines sont en un premier matériau dont la dureté est > 800HV, **caractérisé en ce que** toutes les surfaces de frottement de chaque articulation sont constituées par un couple de matériaux formé dudit premier matériau et d'un second matériau choisi parmi les matériaux suivants: céramique, mélange céramique-métal, carbone amorphe, acier inoxydable sans nickel, alliage de cobalt, or, alliage d'or, platine, alliage de platine, platinoïde, alliage de platinoïde, titane, alliage de titane, chacun des couples de matériaux permettant de réduire sensiblement l'usure entre lesdites surfaces de frottement par rapport à tout autre couple de matériaux.

2. Bracelet selon la revendication 1 dans lequel une desdites surfaces de frottement (3, 13, 23..163) est celle d'au moins un élément de palier rapporté en céramique frittée, ou d'un mélange céramique-métal fritté.

3. Bracelet selon la revendication 1 dans lequel une desdites surfaces de frottement (3, 13, 23..163) comporte un substrat revêtu de l'un des matériaux suivants: céramique, céramique-métal, carbone amorphe.

4. Bracelet selon l'une des revendications précédentes, dans lequel les maillons sont des maillons métalliques.

5. Bracelet selon l'une des revendications précédentes, dont les axes d'articulation (165) sont dans ledit second matériau, leurs extrémités étant fixées dans les maillons de bords (MB), et traversant au moins un palier dudit premier matériau (163).

6. Bracelet selon l'une des revendications précédentes, dans lequel deux maillons de bords (MB) alignés transversalement et un maillon de centre (MC) décalé longitudinalement forment un premier ensemble, articulé à un second même ensemble adjacent, une desdites surfaces de frottement étant celle d'un axe d'articulation (15) dont les extrémités sont fixées aux deux maillons de bords (MB) du premier ensemble et dont la partie centrale présente un segment de plus grand diamètre ménageant deux portées, deux tubes paliers (13), formant au moins une autre surface de frottement et dans lesquels ledit axe d'articulation (15) est engagé, étant fixés dans un passage transversal traversant une partie décalée longitudinalement du maillon (MC) de la rangée centrale du second ensemble adjacent, de part et d'autre du segment central de plus grand diamètre dudit axe.

7. Bracelet selon l'une des revendications 1-4, dans lequel deux maillons de bords (MB) alignés transversalement et un maillon de centre (MC) décalé longitudinalement forment un premier ensemble solidaire, articulé à un second même ensemble solidaire adjacent, une desdites surfaces de frottement étant celle d'un axe d'articulation (15), dont la partie centrale comporte un segment de plus grand diamètre solidaire du maillon de centre (MC) et ménageant deux portées, deux tubes paliers (13), formant au moins une autre surface de frottement et dans lesquels ledit axe d'articulation (15) est engagé, étant fixés dans un passage transversal ménagé respectivement dans les deux maillons de bords (MB) du second ensemble solidaire adjacent, de part et d'autre du segment central de plus grand diamètre dudit axe, dont les portées servent de butées auxdits tubes paliers (13) pour assurer le frottement latéral entre les ensembles solidaires.

8. Bracelet selon l'une des revendications 1 à 5, dans lequel deux maillons de bords (MB) alignés transversalement et un maillon de centre (MC) décalé longitudinalement forment un premier ensemble solidaire, articulé à un second même ensemble solidaire adjacent, une desdites surfaces de frottement étant celle d'un axe d'articulation en deux parties (35), comportant chacune un segment de plus grand diamètre, fixé dans un maillon de bord MB du premier ensemble solidaire et un segment de plus petit diamètre, engagé librement dans un tube palier (33) formant au moins une autre surface de frottement et traversant transversalement le maillon de centre du second ensemble solidaire, le frottement latéral se faisant entre les extrémités du tube palier (33) et les portées entre les segments de diamètres différents de l'axe d'articulation (35) en deux parties.

9. Bracelet selon l'une des revendications 1 à 5, dans lequel deux maillons de bords (MB) alignés transversalement et un maillon de centre (MC) décalé longitudinalement forment un premier ensemble solidaire, articulé à un second même ensemble solidaire adjacent et dans lequel une desdites surfaces de frottement est celle d'un axe d'articulation (45) comportant un segment de plus grand diamètre fixé dans un maillon de bord (MB) du premier ensemble solidaire et un segment de plus petit diamètre engagé librement dans un tube palier (43, 53) formant au moins une autre surface de frottement et traversant transversalement le maillon de centre du second ensemble solidaire, une douille (45a, 55a) formant au moins une autre surface de frottement étant fixée dans l'autre maillon de bord (MB) du premier ensemble solidaire, dans lequel les frottements latéraux se produisent entre les extrémités du tube palier (43, 53) et la portée de l'axe d'articulation (45, 55) d'une part et l'extrémité de la douille (45a, 55a) d'autre part.

10. Bracelet selon l'une des revendications 1 à 4, dans lequel deux maillons de bords (MB) alignés transversalement et un maillon de centre (MC) décalé longitudinalement forment un premier ensemble solidaire, articulé à un second même ensemble solidaire adjacent, les surfaces de frottement de chaque articulation comprenant d'une part des billes (73) en l'un des deux matériaux, disposées entre chaque extrémité latérale de la partie saillante du maillon de centre (MC) et les faces latérales adjacentes des maillons de bords (MB) du second ensemble solidaire adjacent, chaque bille étant prise entre deux surfaces annulaires de frottement respectives de deux tubes d'articulations de l'autre desdits matériaux, solidaires respectivement de deux passages transversaux s'ouvrant dans les faces latérales respectives du maillon de bord (MB) de l'ensemble solidaire adjacent et de la partie saillante du maillon de centre (MC).

11. Bracelet selon l'une des revendications 1 à 4 dans lequel deux maillons de bords (MB) alignés transversalement et un maillon de centre (MC) décalé longitudinalement forment un premier ensemble solidaire, articulé à un second même ensemble solidaire adjacent, chaque articulation comporte deux paires de surfaces de contact saillantes, l'une (85) faisant saillie de la face latérale interne de la partie de chaque maillon de bord (MB) du premier ensemble solidaire, adjacente à une des deux faces latérales du maillon de centre (MC) du second ensemble solidaire, l'autre faisant saillie de chacune des faces latérales du maillon de centre (MC).

12. Bracelet selon l'une des revendications 1 à 5, dans lequel une desdites surfaces de frottement est une surface de palier formée par un élément tubulaire (93) logé dans un passage transversal (94) du maillon de centre (MC) ou de bord (MB) et dont la face cylindrique est interrompue par une surface évidée coopérant avec une clavette logée dans une ouverture adjacente et communicante avec le passage transversal (94) recevant l'élément tubulaire (93).

13. Bracelet selon l'une des revendications 1 à 5, dans lequel une desdites surfaces de frottement est une surface de palier formée dans un élément profilé (103) de section non circulaire, logé dans un passage (104) dont une partie de la section au moins correspond à celle dudit élément profilé (103).

14. Bracelet selon l'une des revendications 1 à 5, dans lequel le maillon de centre (MC) est un profilé creux dans le sens transversal, dans l'ouverture (117) duquel est introduit un insert (113), dont la section est complémentaire de celle de l'ouverture (117) du profilé creux formant le maillon de centre (MC) et qui comporte trois passages transversaux (114), deux pour des éléments de liaison (111) dont les extrémités sont chassées dans les maillons de bords (MB) des deux rangées externes du premier ensemble solidaire et un passage (114) formant une desdites surfaces de frottement pour l'axe d'articulation (115) présentant l'autre surface de frottement.

15. Bracelet selon l'une des revendications 1 à 5, dans lequel dans lequel le maillon de centre (MC) comporte un passage de section non circulaire (137) pour recevoir librement deux inserts (133) dont la section est complémentaire de celle dudit passage (137), ces inserts (133) présentant des passages transversaux (134) formant l'une desdites surfaces de frottement pour recevoir l'axe d'articulation (135) formant une autre surface de frottement et un élément élastique (138) travaillant en compression, interposé entre lesdits inserts.

16. Bracelet selon l'une des revendications 1 à 5 dans lequel deux maillons de bords (MB) alignés transversalement et un maillon de centre (MC) décalé longitudinalement forment un premier ensemble, articulé à un maillon de centre (MC) d'un second même ensemble adjacent et dans lequel les maillons (MB, MC) et les axes d'articulations (145) sont dans ledit second matériau, les extrémités des axes d'articulations (145) étant fixées dans les maillons de bords (MB) d'un premier ensemble et traversant au moins un palier dans ledit premier matériau (143) engagé librement dans un passage transversal (144) du maillon de centre (MC) du second ensemble.

17. Bracelet selon l'une des revendications 1 à 4, comportant cinq rangées de maillons (MB, MC₁, MC, MC₂, MB) décalés longitudinalement, alternativement d'une rangée à l'autre et dans lequel les maillons (MB, MC₁, MC, MC₂, MB) et les axes d'articulations (145) sont dans ledit second matériau, les extrémités des axes d'articulations (155) étant fixées dans les maillons de bords (MB) alignés transversalement et traversant deux paliers (153) dans ledit premier matériau engagés dans deux passages transversaux de deux maillons de centre (MC₁, MC₂) décalés longitudinalement par rapport aux trois autres maillons (MB, MC, MB),.

18. Bracelet selon l'une des revendications précédentes, dans laquelle ledit premier matériau est à base de zircone.

## Patentansprüche

1. Armband aus gelenkig verbundenen Gliedern, insbesondere für Uhren, umfassend mindestens drei Reihen von mit der Längsseite aneinander angeordneten Gliedern (MB, MC), die jeweils von einer zur nächsten Reihe versetzt angeordnet sind und die durch querverlaufende Durchlässe, die Verbindungsstäbe aufnehmen, miteinander verbunden und positioniert sind, Armband, bei dem jedes Gelenk einerseits Reibungsflächen zur axialen Führung und andererseits Reibungsflächen zur seitlichen Führung umfasst, wobei einige aus einem ersten Material sind, dessen Härte größer als 800 HV ist,
**dadurch gekennzeichnet, dass**
alle Reibungsflächen eines jeden Gelenkes aus einer Materialpaarung aus dem genannten ersten Material und einem zweiten Material gebildet sind, wobei das zweite Material aus folgenden Materialien gewählt ist: Keramik, Keramik-Metall-Mischung, amorphes Karbon, Edelstahl ohne Nickel, Kobaltlegierung, Gold, Goldlegierung, Platin, Platinlegierung, Platinmetall, Platinmetalllegierung, Titan, Titanlegierung, wobei jede der Materialpaarungen es ermöglicht, im Vergleich zu allen anderen Materialpaarungen, die Abnutzung zwischen den Reibungsflächen deutlich zu reduzieren.

2. Armband gemäß Anspruch 1, bei welchem eine der genannten Reibungsflächen (3, 13, 23, ... 163) die eines Lagerelementes ist, welches aus Sinterkeramik oder aus einer Metall-Sinterkeramik Mischung gebildet ist.

3. Armband gemäß Anspruch 1, bei welchem eine der genannten Reibungsflächen (3, 13, 23, ... 163) ein Substrat enthält, das mit einem der folgenden Materialien beschichtet ist: Keramik, Keramik-Metall, amorphes Karbon.

4. Armband gemäß einem der vorangehenden Ansprüche, bei welchem die Glieder Metallglieder sind.

5. Armband gemäß einem der vorangehenden Ansprüche, bei welchem die Gelenkachsen (165) aus dem genannten zweiten Material sind, wobei ihre Enden in den äußeren Gliedern (MB) befestigt sind und mindestens ein Lager aus dem genannten ersten Material (163) durchgreifen.

6. Armband gemäß einem der vorangehenden Ansprüche, bei welchem zwei quer gerichtete äußere Glieder (MB) und ein in Längsrichtung versetztes mittleres Glied (MC) eine erste Einheit bilden, die mit einer zweiten, gleichen Einheit angrenzend verbunden ist, wobei eine der Reibungsflächen die einer Gelenkachse (15) ist, deren Enden an zwei äußeren Gliedern (MB) der ersten Einheit befestigt sind und dessen Mittelteil ein Segment mit größerem Durchmesser aufweist, um zwei Lagerflächen zu bilden, zwei Lagerrohre (13), die mindestens eine weitere Reibungsfläche bilden und in denen die genannte Gelenkachse (15) eingeführt ist, die in einem querlaufenden Durchlass befestigt sind, der einen in Längsrichtung versetzten Teil des mittleren Glieds (MC) der mittleren Reihe der angrenzenden zweiten Einheit durchläuft, auf beiden Seiten des zentralen Segments mit größerem Durchmesser der genannten Achse.

7. Armband gemäß einem der Ansprüche 1 bis 4, bei welchem zwei quer gerichtete äußere Glieder (MB) und ein in Längsrichtung versetztes mittleres Glied (MC) eine erste zusammenhängende Einheit bilden, die mit einer zweiten, gleichen zusammenhängenden Einheit angrenzend verbunden ist, wobei eine der Reibungsflächen die einer Gelenkachse (15) ist, deren mittlerer Teil ein Segment mit größerem Durchmesser aufweist, das fest mit dem mittleren Glied (MC) verbunden ist, um zwei Lagerflächen zu bilden, zwei Lagerrohre (13), die mindestens eine weitere Reibungsfläche bilden und in denen die genannte Gelenkachse (15) eingeführt ist, die in einem querlaufenden Durchlass befestigt sind, der jeweils in den beiden äußeren Gliedern der angrenzenden zusammenhängenden Einheit gebildet ist, auf beiden Seiten des zentralen Segments mit größerem Durchmesser der genannten Achse, dessen Lagerflächen den genannten Lagerrohren (13) als Anschläge dienen, um die Mantelreibung zwischen den einzelnen zusammenhängenden Einheiten zu gewährleisten.

8. Armband gemäß einem der Ansprüche 1 bis 5, bei welchem zwei quer gerichtete äußere Glieder (MB) und ein in Längsrichtung versetztes mittleres Glied (MC) eine erste zusammenhängende Einheit bilden, die mit einer zweiten, gleichen zusammenhängenden Einheit angrenzend verbunden ist, wobei eine der Reibungsflächen die einer zweiteiligen Gelenkachse (35) ist, wobei jeder Teil ein Segment mit größerem Durchmesser aufweist, das in einem äußeren Glied (MB) der ersten zusammenhängenden Einheit befestigt ist und ein Segment mit kleinerem Durchmesser, das frei in einem Lagerrohr (33) einliegt, mindestens eine weitere Reibungsfläche bildet und das mittlere Glied der zweiten zusammenhängenden Einheit quer durchläuft, wobei die Mantelreibung zwischen den Enden des Lagerrohrs (33) und den Lagerflächen zwischen den Segmenten mit unterschiedlichem Durchmesser der zweiteiligen Gelenkachse entsteht.

9. Armband gemäß einem der Ansprüche 1 bis 5, bei welchem zwei quer gerichtete äußere Glieder (MB) und ein in Längsrichtung versetztes mittleres Glied (MC) eine erste zusammenhängende Einheit bilden, die mit einer zweiten, gleichen zusammenhängenden Einheit angrenzend verbunden ist, und bei dem eine der genannten Reibungsflächen die einer Gelenkachse (45) ist, die ein Segment mit größerem Durchmesser umfasst, das in einem äußeren Glied (MB) der ersten zusammenhängenden Einheit befestigt ist und ein Segment mit kleinerem Durchmesser, das frei in einem Lagerrohr (43, 53) einliegt, mindestens eine weitere Reibungsfläche bildet und das mittlere Glied der zweiten zusammenhängenden Einheit quer durchläuft, eine Hülse (45a, 55a), die mindestens eine weitere Reibungsfläche bildet und in dem anderen äußeren Glied (MB) der ersten zusammenhängenden Einheit befestigt ist, bei der sich die Mantelreibungen zwischen den Enden des Lagerrohrs (43, 53) und dem Lager der Gelenkachse (45, 55) einerseits und dem Ende der Hülse (45a, 55a) andererseits.

10. Armband gemäß einem der Ansprüche 1 bis 4, bei welchem zwei quer gerichtete äußere Glieder (MB) und ein in Längsrichtung versetztes mittleres Glied (MC) eine erste zusammenhängende Einheit bilden, die mit einer zweiten, gleichen zusammenhängenden Einheit angrenzend verbunden ist, wobei die Reibungsflächen jedes Gelenks einerseits Kugeln (73) aus einem der zwei Materialien umfasst, die zwischen jedem seitlichen Ende des vorspringenden Teils des mittleren Glieds (MC) und den benachbarten Seitenflächen der äußeren Glieder (MB) der zweiten zusammenhängenden benachbarten Einheit, wobei jede Kugel zwischen zwei jeweiligen Ringreibungsflächen der zwei Gelenkrohre aus dem anderen der genannten Materialien eingeschlossen ist, die jeweils fest mit den zwei querverlaufenden Durchlässen verbunden sind, die sich in Richtung der jeweiligen Seitenflächen des äußeren Glieds (MB) der angrenzenden zusammenhängenden Einheit und des vorspringenden Teils des mittleren Glieds öffnen.

11. Armband gemäß einem der Ansprüche 1 bis 4, bei welchem zwei quer gerichtete äußere Glieder (MB) und ein in Längsrichtung versetztes mittleres Glied (MC) eine erste zusammenhängende Einheit bilden, die mit einer zweiten, gleichen zusammenhängenden Einheit angrenzend verbunden ist, wobei jedes der Gelenke zwei Paare vorspringender Kontaktflächen aufweist, wobei die eine (85) aus der inneren Seitenfläche jedes äußeren Gliedes (MB) der ersten zusammenhängenden Einheit hervortritt, die an eine der Seitenflächen des mittleren Gliedes (MC) der zweiten zusammenhängenden Einheit angrenzt und die andere aus jeder der Seitenflächen des mittleren Gliedes (MC) hervortritt.

12. Armband gemäß einem der Ansprüche 1 bis 5, bei welchem eine der genannten Reibungsflächen eine Lagerfläche ist, die aus einem rohrförmigen Element (93) gebildet ist, das in einem querverlaufenden Durchlass (94) des mittleren Gliedes (MC) oder des äußeren Gliedes (MB) angeordnet ist, wobei dessen zylindrische Außenfläche durch eine vertiefte Oberfläche unterbrochen ist, die mit einer in einer angrenzenden Öffnung angeordneten und mit dem querverlaufenden, das rohrförmige Element (93) aufnehmenden Durchlass (94) verbundenen Passfeder zusammenwirkt.

13. Armband gemäß einem der Ansprüche 1 bis 5, bei welchem eine der genannten Reibungsflächen eine Lagerfläche ist, die in einem profiliertem Element (103) mit nicht zirkulärem Querschnitt gebildet ist , wobei das profilierte Element (103) in einem Durchlass (104) angeordnet ist, von dem sich ein Teil seines Querschnitts mit dem Querschnitt des genannten profilierten Elements (103) deckt.

14. Armband gemäß einem der Ansprüche 1 bis 5, bei welchem das mittlere Glied (MC) in Querrichtung ein Hohlprofil ist, in der Öffnung (117) von der ein Einsatz (113) eingeführt ist, dessen Querschnitt komplementär zu dem der Öffnung (117) des Hohlprofils ist, welches das mittlere Glied (MC) bildet und welches drei querverlaufende Durchlässe (114) aufweist, zwei für Verbindungselemente (111) deren Enden in den äußeren Gliedern der zwei äußeren Reihen der ersten zusammenhängenden Einheit eingetrieben sind und einen Durchlass (114), der eine der genannten Reibungsflächen für die Gelenkachse (115) bildet, die die andere Reibungsfläche darstellt.

15. Armband gemäß einem der Ansprüche 1 bis 5, bei welchem das mittlere Glied (MC) einen Durchlass mit nicht zirkulärem Querschnitt (137) umfasst und zwei Einsätze (133), deren Querschnitt komplementär zu dem des Durchlasses (137) ist, frei aufzunehmen, wobei diese Einsätze (133) querverlaufende Durchlässe (134) aufweisen, die eine der genannten Reibungsflächen bilden, um die Gelenkachse (135) aufzunehmen die eine andere Reibungsfläche bildet und ein elastisches Kompressionselement (138), das zwischen den genannten Einsätzen angeordnet ist.

16. Armband gemäß einem der Ansprüche 1 bis 5, bei welchem zwei quer gerichtete äußere Glieder (MB) und ein in Längsrichtung versetztes mittleres Glied (MC) eine erste zusammenhängende Einheit bilden, die gelenkig mit einem mittleren Glied (MC) einer zweiten, gleichen angrenzenden Einheit verbunden ist und bei der die Glieder (MB, MC) und die Gelenkachsen (145) aus dem zweiten Material sind, wobei die Enden der Gelenkachsen (145) in den äußeren Gliedern (MB) einer ersten Einheit befestigt sind und mindestens ein Lager aus dem ersten Material (143) durchlaufen, das frei in einem Durchlass (144) des mittleren Glieds (MC) der zweiten Einheit einliegt.

17. Armband gemäß einem der Ansprüche 1 bis 4, umfassend fünf Reihen von quer zueinander versetzten Gliedern (MB, MC1, MC, MC2, MB), abwechselnd von einer Reihe zur nächsten, und bei dem die Glieder (MB, MC1, MC, MC2, MB) und die Gelenkachsen (145) aus dem genannten zweiten Material sind, wobei die Enden der Gelenkachsen in den quer gerichteten, äußeren Gliedern (MB) befestigt sind und die zwei in zwei querverlaufenden Durchlässen zweier mittlerer Glieder (MC1, MC2) angeordnete Lager (153) aus dem ersten Material durchgreifen, wobei die Glieder (MC1, MC2) in Längsrichtung im vergleich zu den anderen drei Gliedern (MB, MC, MB) versetzt angeordnet sind.

18. Armband gemäß einem der vorangehenden Ansprüche, bei dem das erste Material ein Material auf Zirkoniumbasis ist.

## Claims

1. Strap with articulated links, in particular for a watch, comprising at least three adjacent longitudinal rows of links (MB, MC) offset longitudinally from one adjacent row to another and connected and positioned by transverse passages which receive connecting rods, strap in which each joint comprises, on the one hand, friction surfaces with axial guidance and, on the other hand, friction surfaces with lateral guidance, of which some friction surfaces are made of a first material of which the hardness is >800HV, **characterized in that** all the friction surfaces of each joint consist of a pair of materials formed from said first material and a second material selected from the following materials: ceramic, ceramic-metal composite, amorphous carbon, stainless steel without nickel, cobalt alloy, gold, gold alloy, platinum, platinum alloy, platinoid, platinoid alloys, titanium, titanium alloy, each of the pairs of materials making it possible to reduce substantially the wear between said friction surfaces relative to any other pair of materials.

2. Strap according to Claim 1, in which one of said friction surfaces (3, 13, 23...163) is that of at least one attached bearing element made of sintered ceramic, or a sintered ceramic-metal composite.

3. Strap according to Claim 1 in which one of said friction surfaces (3, 13, 23...163) comprises a substrate coated with one of the following materials: ceramic, ceramic-metal, amorphous carbon.

4. Strap according to one of the preceding claims, in which the links are metal links.

5. Strap according to one of the preceding claims, of which the hinge pins (165) are in said second material, their ends being fixed in the edge links (MB) and passing through at least one bearing of said first material (163).

6. Strap according to one of the preceding claims, in which two edge links (MB) aligned transversely and a central link (MC) offset longitudinally form a first assembly, articulated to a similar second adjacent assembly, one of said friction surfaces being that of a hinge pin (15) of which the ends are fixed to the two edge links (MB) of the first assembly and of which the central part has a segment of greater diameter creating two bearing surfaces, two bearing tubes (13), forming at least one other friction surface and in which said hinge pin (15) is engaged, being fixed in a transverse passage passing through a part offset longitudinally of the link (MC) of the central row of the second adjacent assembly, on both sides of the central segment of greater diameter of said pin.

7. Strap according to one of Claims 1 - 4, in which two edge links (MB) aligned transversely and a central link (MC) offset longitudinally form a first fixed assembly, articulated to a second similar adjacent fixed assembly, one of said friction surfaces being that of a hinge pin (15) of which the central part comprises a segment of greater diameter fixed to the central link (MC) and creating two bearing surfaces, two bearing tubes (13), forming at least one further friction surface and in which said hinge pin (15) is engaged, being fixed in a transverse passage made respectively in the two edge links (MB) of the second adjacent fixed assembly, on both sides of the central segment of greater diameter of said pin, of which the bearing surfaces are used as abutments for said bearing tubes (13) to provide the lateral friction between the fixed assemblies.

8. Strap according to one of Claims 1 to 5, in which two edge links (MB) aligned transversely and a central link (MC) offset longitudinally form a first fixed assembly, articulated to a second similar adjacent fixed assembly, one of said friction surfaces being that of a hinge pin in two parts (35) each comprising a segment of greater diameter, fixed in an edge link MB of the first fixed assembly and a segment of smaller diameter, freely engaged in a bearing tube (33) forming at least one further friction surface and transversely passing through the central link of the second fixed assembly, the lateral friction being created between the ends of the bearing tube (33) and the bearing surfaces between the segments of different diameters of the hinge pin (35) in two parts.

9. Strap according to one of Claims 1 to 5, in which two edge links (MB) aligned transversely and a central link (MC) offset longitudinally form a first fixed assembly, articulated to a second similar adjacent fixed assembly and in which one of said friction surfaces is that of a hinge pin (45) comprising a segment of greater diameter fixed in an edge link (MB) of the first fixed assembly and a segment of smaller diameter freely engaged in a bearing tube (43, 53) forming at least one further friction surface and transversely passing through the central link of the second fixed assembly, a sleeve (45a, 55a) forming at least one further friction surface being fixed in the other edge link (MB) of the first fixed assembly, in which the lateral friction is produced between the ends of the bearing tube (43, 53) and the bearing surface of the hinge pin (45, 55), on the one hand, and the end of the sleeve (45a, 55a), on the other hand.

10. Strap according to one of Claims 1 to 4, in which two edge links (MB) aligned transversely and a central link (MC) offset longitudinally form a first fixed assembly, articulated to a second similar adjacent fixed assembly, the friction surfaces of the each articulation comprising, on the one hand, balls (73) made of one of the two materials, arranged between each lateral end of the projecting part of the central link (MC) and the adjacent lateral faces of the edge links (MB) of the second adjacent fixed assembly, each ball being engaged between two respective annular friction surfaces of two articulated tubes of the other of said materials, respectively fixed to two transverse passages opening into the respective lateral faces of the edge link (MB) of the adjacent fixed assembly and of the projecting part of the central link (MC).

11. Strap according to one of Claims 1 to 4, in which two edge links (MB) aligned transversely and a central link (MC) offset longitudinally form a first fixed assembly, articulated to a second similar adjacent fixed assembly, each articulation comprising two pairs of projecting contact surfaces, one (85) projecting from the internal lateral face of the part of each edge link (MB) of the first fixed assembly, adjacent to one of the two lateral faces of the central link (MC) of the second fixed assembly, the other projecting from each of the lateral faces of the central link (MC).

12. Strap according to one of Claims 1 to 5, in which one of said friction surfaces is a bearing surface formed by a tubular element (93) housed in a transverse passage (94) of the central link (MC) or edge link (MB) and of which the cylindrical face is interrupted by a recessed surface cooperating with a pin housed in an adjacent opening communicating with the transverse passage (94) receiving the tubular element (93).

13. Strap according to one of Claims 1 to 5, in which one of said friction surfaces is a bearing surface formed in a profiled element (103) of non-circular section, housed in a passage (104) of which one part of the section at least corresponds to that of said profiled element (103).

14. Strap according to one of Claims 1 to 5, in which the central link (MC) is a hollow profile in the transverse direction, in the opening (117) of which is introduced an insert (113) of which the section is complementary to that of the opening (117) of the hollow profile forming the central link (MC) and which comprises three transverse passages (114), two for the connecting elements (111) of which the ends are driven into the edge links (MB) of the two external rows of the first fixed assembly and a passage (114) forming one of said friction surfaces for the hinge pin (115) having the other friction surface.

15. Strap according to one of Claims 1 to 5, in which the central link (MC) comprises a passage of non-circular section (137) to receive freely two inserts (133) of which the section is complementary to that of said passage (137), these inserts (133) having transverse passages (134) forming one of said friction surfaces to receive the hinge pin (135) forming another friction surface and a resilient element (138) operating in compression, interposed between said inserts.

16. Strap according to one of Claims 1 to 5, in which two edge links (MB) aligned transversely and a central link (MC) offset longitudinally form a first assembly, articulated to a central link (MC) of a second similar adjacent assembly and in which the links (MB, MC) and the hinge pins (145) are in said second material, the ends of the hinge pins (145) being fixed in the edge links (MB) of a first assembly and passing through at least one bearing in said first material (143) freely engaged in a transverse passage (144) of the central link (MC) of the second assembly.

17. Strap according to one of Claims 1 to 4, comprising five rows of links (MB, MC₁, MC, MC₂, MB) offset longitudinally, alternately from one row to another and in which the links (MB, MC₁, MC, MC₂, MB) and the hinge pins (145) are in said second material, the ends of the hinge pins (155) being fixed in the edge links (MB) aligned transversely and passing through two bearings (153) in said first material engaged in two transverse passages of two central links (MC₁, MC₂) offset longitudinally relative to the three other links (MB, MC, MB).

18. Strap according to one of the preceding claims, in which said first material is a zirconia-based material.
